# EUROPÄISCHE PATENTSCHRIFT

(11) **EP 3 921 495 B1**
(45) Veröffentlichungstag und Bekanntmachung des Hinweises auf die Patenterteilung: **21.06.2023**
(21) Anmeldenummer: 20714122.7
(22) Anmeldetag: 09.03.2020
(51) Int. Cl.: E05B 15/00, E05B 15/04, E05C 9/02, E05C 9/16, E05D 15/56

(54) **BETÄTIGUNGSGETRIEBE FÜR EIN HEBE-SCHIEBEELEMENT MIT ARRETIERBAREM BETÄTIGUNGSHEBEL SOWIE MIT SOLCH EINEM BETÄTIGUNGSGETRIEBE AUSGESTATTETES HEBE-SCHIEBEELEMENT**
ACTUATION TRANSMISSION DEVICE FOR A LIFTING AND SLIDING ELEMENT WITH STOPPABLE ACTUATION LEVER AND LIFTING AND SLIDING ELEMENT EQUIPPED WITH SUCH A DEVICE
DISPOSITIF DE TRANSMISSION D'ACTIONNEMENT POUR UN ÉLÉMENT LEVANT ET COULISSANT AVEC LEVIER D'ARRÊT ET ÉLÉMENT LEVANT ET COULISSANT AVEC UN TEL DISPOSITIF

(30) Priorität: 11.04.2019 DE 102019109642
(43) Veröffentlichungstag der Anmeldung: 15.12.2021
(73) Patentinhaber: MACO Technologie GmbH, 5020 Salzburg (AT)
(72) Erfinder: MITTERLEHNER, Stefan, 5020 Salzburg (AT)
(74) Vertreter: Manitz Finsterwald Patent- und Rechtsanwaltspartnerschaft mbB
(86) Internationale Anmeldenummer: PCT/EP2020/056145
(87) Internationale Veröffentlichungsnummer: WO 2020/207677

(56) Entgegenhaltungen:
- DE-B- 1 002 656
- KR-Y1- 200 466 047
- US-A1- 2017 298 652

## Beschreibung

Die vorliegende Erfindung betrifft ein Betätigungsgetriebe für ein Hebe-Schiebeelement wie beispielsweise für eine Hebe-Schiebetür oder ein Hebe-Schiebefenster, das entlang einer Führungsschiene verschiebbar ist und von einer abgesenkten Stellung, in der das Hebe-Schiebeelement unverschiebbar ist, in eine angehobene Stellung überführt werden kann, in der das Hebe-Schiebeelement entlang der Führungsschiene verschoben werden kann, wobei das Betätigungsgetriebe eine Eingangswelle aufweist, die in einem hier auch als Getriebegehäuse bezeichneten Getriebekasten drehbar gelagert ist und mittels eines Betätigungshebels um eine Achse zwischen einer der abgesenkten Stellung des Hebe-Schiebeelements entsprechenden Verriegelungsstellung und einer der angehobenen Stellung des Hebe-Schiebeelements entsprechenden Entriegelungsstellung drehbar ist, wobei die Eingangswelle antriebswirksam über eine Treibstange mit einem Hubelement gekoppelt ist.

Ein derartiges Betätigungsgetriebe ist der Art nach grundsätzlich bekannt, beispielsweise aus der Druckschriften KR 100 466 047 Y1, aus der ein Betätigungsgetriebe gemäß dem Oberbegriff des Anspruchs 1 hervorgeht. Ein der Art nach im Wesentlichen vergleichbarer Mechanismus geht aus der DE 10 02 656 B hervor.

Bei dem in Rede stehenden Hubelement zum Anheben und Absenken des Hebe-Schiebeelements handelt es sich üblicherweise um sogenannte Laufwägen, die in einer an der Unterseite des Hebe-Schiebeelements ausgebildeten Aufnahme angeordnet sind. Diese Laufwägen weisen eine angehobene Stellung und eine abgesenkte Stellung auf, wobei sie in der abgesenkten Stellung auf der Führungsschiene aufstehen und somit das Gewicht des Hebe-Schiebeelements auf die Führungsschiene übertragen. In der angehobenen Stellung ist hingegen der Kontakt der Laufwägen zur Führungsschiene aufgehoben bzw. stehen die Laufwägen nicht auf der Führungsschiene auf, sodass das Hebe-Schiebeelement direkt auf der Laufschiene ruht und sein Gewicht direkt auf das selbige überträgt.

Die Betätigung der Laufwägen erfolgt dabei durch Drehung der Eingangswelle eines Betätigungsgetriebes mittels eines Betätigungshebels, wobei diese Drehbewegung über das Betätigungsgetriebe und eine damit gekoppelte Treibstange auf die Laufwägen übertragen wird. Beim Absenken der Laufwägen ausgehend aus ihrer angehobenen Stellung in ihre abgesenkte Stellung führt der Betätigungshebel dabei üblicherweise zunächst über einen Winkel von etwa 40° einen Leerhub durch, bis die Rollen des Laufwagens auf der Führungsschiene aufstehen. Während dieses Leerhubs wirken auf die Laufwägen und somit auf den Betätigungshebel keine Kräfte oder nur vernachlässigbare Reibungskräfte. Erst wenn der Betätigungshebel nach dem Leerhub weiter verschwenkt wird, lastet das Gewicht des Hebe-Schiebeelements auf den Laufwägen, sodass von nun ab eine größere Betätigungskraft bzw. ein größeres Betätigungsmoment erforderlich ist, um das Hebe-Schiebeelement mittels des Betätigungshebels anzuheben.

Wie bereits erwähnt, ist der Betätigungshebel während des Leerhubs im Wesentlichen kraftfrei, was dazu führen kann, dass er eine unbeabsichtigte Schrägstellung erfährt, wenn eine Bedienperson versehentlich an dem Betätigungshebel hängen bleibt oder ihn unbeabsichtigt streift. Die Gefahr einer unbeabsichtigten Schiefstellung des Betätigungshebel kann ferner beispielsweise durch eine Betätigungskraftreduzierungseinrichtung wie beispielsweise eine (Gasdruck-)Feder verstärkt werden, die sowohl während des Absenkens als auch während des Anhebens des Hebe-Schiebeelements der Gewichtkraft des Hebe-Schiebeelements entgegenwirkt. Durch solch eine Betätigungskraftreduzierungseinrichtung kann der Betätigungshebel somit unter Umständen sogar ohne externe Krafteinwirkung einen Leerhub ausführen und sich somit in unerwünschter Weise schiefstellen.

Der Erfindung liegt daher die Aufgabe zugrunde, ein Betätigungsgetriebe der eingangs genannten Art so weiterzubilden, dass keine unbeabsichtigten Schiefstellungen des Betätigungshebels auftreten können, insbesondere beim Einsatz einer Betätigungskraftreduzierungseinrichtung.

Ausgehend von einem Betätigungsgetriebe der eingangs genannten Art wird diese Aufgabe durch die Merkmale des Anspruchs 1 gelöst. Federrasten gemäß der vorliegenden Erfindung werden gelegentlich auch als Federschnäpper oder einfach auch nur als Schnäpper bezeichnet. Die Federraste ist dabei in dem Getriebekasten enthalten und somit integraler Bestandteil des Betätigungsgetriebes.

Die Federraste weist einen am Getriebekasten befestigten und somit feststehenden ersten Federsitz und einen gegenüber dem ersten Federsitz translatorisch beweglichen zweiten Federsitz auf. Die Feder der Federraste ist dabei zwischen den beiden Federsitzen vorgespannt, wodurch der zweite Federsitz gegen die Eingangswelle gespannt bzw. gedrängt wird. Beispielsweise kann dabei der zweite Federsitz eine ebene Anlagefläche zur Anlage an einer ebenfalls ebenen Gegenanlagefläche aufweisen, die an der Eingangswelle ausgebildet ist, wobei die Anlagefläche des zweiten Federsitzes und die Gegenanlagefläche der Eingangswelle in der Verriegelungsstellung derselben miteinander in Anlage gelangen. Dadurch, dass die beiden in Rede stehenden Anlageflächen in der Verriegelungsstellung der Eingangswelle vollflächig miteinander in Anlage gelangen, kann somit die Eingangswelle gewissermaßen in ihrer Verriegelungsstellung verrasten. Genauer erfährt die Eingangswelle dann, wenn sie in ihre Verriegelungsstellung gedreht wird, nahe ihrer Verriegelungsstellung durch die Federraste ein gewisses Rückstellmoment, durch das sie in die Verriegelungsstellung gedrängt und in derselben gesichert wird.

Erfindungsgemäß weist die Federraste ein definiertes Eingriffselement auf, das in der Verriegelungsstellung der Eingangswelle formschlüssig in zumindest eine Ausnehmung eingreift, die in bzw. an der Eingangswelle ausgebildet ist. Konkret ist es dabei vorgesehen, dass sich das Eingriffselement an dem beweglichen zweiten Federsitz befindet. Alternativ hierzu wäre es jedoch auch möglich, dass an der Eingangswelle ein definiertes Eingriffselement ausgebildet ist, welches in der Verriegelungsstellung der Eingangswelle in eine entsprechende Ausnehmung an dem zweiten Federsitz eingreift.

Dadurch dass die Federtaste in der Verriegelungsstellung der Eingangswelle mit derselben in Eingriff gelangt, wird die Eingangswelle in ihrer Verriegelungsstellung entgegen einem beispielsweise von einer Betätigungskraftreduzierungseinrichtung auf die Eingangswelle einwirkenden Drehmoment gehalten, wodurch unbeabsichtigte Schiefstellungen des Betätigungshebels verhindert werden können.

Gleichermaßen kann durch die Federraste eine unbeabsichtigte Schrägstellung des Betätigungshebels im Falle verhindert werden, dass eine Bedienperson versehentlich an dem Betätigungshebel hängenbleibt oder ihn unbeabsichtigt streift. Möchte die Bedienperson jedoch das Hebe-Schiebeelement anheben, um es entlang seiner Führungsschiene verfahren zu können, muss von der Bedienperson lediglich eine etwas größere Betätigungskraft auf den Betätigungshebel bzw. ein etwas größeres Betätigungsmoment auf die Eingangswelle aufgebracht werden, um die Rastwirkung der Federraste zu überwinden. Hierdurch gelangt die Federraste außer Eingriff bzw. gibt die Federraste die Eingangswelle frei, so dass danach die Eingangswelle mittels des Betätigungshebels in der gewünschten Weise frei gedreht werden kann, um das Hebe-Schiebeelement anzuheben.

Wenn hier also davon die Rede ist, dass die Eingangswelle in ihrer Verriegelungsstellung durch die Federraste gesichert ist, so ist dies so zu verstehen, dass die Eingangswelle in ihrer Verriegelungsstellung entgegen einer unbeabsichtigten Verdrehung gesichert ist, wohingegen sie bei entsprechend großer Kraftbeaufschlagung in der gewünschten Weise aus ihrer Verriegelungsstellung gedreht werden kann.

Im Folgenden wird nun auf bevorzugte Ausführungsformen der Erfindung eingegangen. Weitere Ausführungsformen können sich ferner aus den abhängigen Ansprüchen, der Figurenbeschreibung sowie den Zeichnungen selbst ergeben.

Um dem zweiten Federsitz einen definierten Hubweg vorzugeben, entlang dessen er sich translatorisch bewegen kann, kann es gemäß einer weiteren Ausführungsform vorgesehen sein, dass der erste Federsitz einen ersten Federteller sowie ein sich dem ersten Federteller erstreckendes erstes Führungselement und der zweite Federsitz einen zweiten Federteller sowie ein sich von dem zweiten Federteller erstreckendes zweites Führungselement umfasst, das durch das erste Führungselement translatorisch geführt ist.

Um die Feder verliersicher an der Federraste sichern zu können, kann sich diese an dem ersten und zweiten Federteller abstützen und dabei die beiden Führungselemente umgeben. Die Feder wird also durch die beiden Führungselemente an Ort und Stelle gehalten, so dass sie sich nicht von den beiden Federtellern lösen kann.

Gemäß einer Ausführungsform kann es sich bei dem ersten Führungselement beispielsweise um einen Zapfen handeln, der sich von dem ersten Federteller erstreckt, wohingegen es sich bei dem zweiten Führungselement um einen Hohlzylinder handelt, der sich von dem zweiten Federteller erstreckt und den Zapfen aufnimmt. Alternativ hierzu kann es sich bei dem zweiten Führungselement um einen Zapfen handeln, der sich von dem zweiten Federteller erstreckt, wohingegen es sich bei dem ersten Führungselement um einen Hohlzylinder handelt, der sich von dem ersten Führungselement erstreckt und den Zapfen aufnimmt. Wie der Kolben eines Verbrennungsmotors wird also der Zapfen durch den jeweiligen Zylinder geführt, wodurch sichergestellt werden kann, dass der zweite Federsitz in der gewünschten Weise nur eine translatorische Hubbewegung ausführen kann.

Die Bewegungsrichtung des zweiten Federsitzes wird also nicht allein durch den Federweg der Feder vorgegeben, sondern durch die beiden Führungselemente bestimmt. Da sich der zweite Federsitz mit der Eingangswelle des Betätigungsgetriebes in Anlage befindet, kann somit der zweite Federsitz nicht senkrecht zum Federweg der Feder ausgelenkt werden, was ansonsten unter Umständen zu einer Überbeanspruchung der Federraste oder gar zum Bruch derselben führen könnte.

Gemäß einer weiteren Ausführungsform kann das Eingriffselement als ein Zylinderkörper und insbesondere als eine Nadelrolle ausgebildet sein, der/die drehbar an dem zweiten Federelement gelagert ist. Der zweite Federteller schleift somit nicht unter Gleitreibung an der Eingangswelle entlang; vielmehr rollt der Zylinderkörper bzw. die Nadelrolle an dem Außenumfang der Eingangswelle entlang, wenn dieselbe gedreht wird, so dass es auf Dauer zu keinen unerwünschten Verschleißerscheinungen an dem zweiten Federteller sowie der Eingangswelle kommen kann.

Um den Zylinderkörper bzw. die Nadelrolle drehbar lagern zu können, kann der zweite Federteller gemäß einer weiteren Ausführungsform auf seiner dem zweiten Führungselement gegenüberliegenden Seite einen senkrecht zur Fläche des zweiten Federtellers abstehenden Steg aufweisen, welcher eine Ausnehmung zur drehbaren Lagerung der Nadelrolle bzw. des Zylinderkörpers ausbildet.

Gemäß einer weiteren Ausführungsform kann der Zylinderkörper beiderseits über den in Rede stehenden Steg überstehen und die Eingangswelle zwei axial voneinander beabstandete Nabenabschnitte mit jeweils einer Ausnehmung aufweisen, in die die über den Steg überstehenden Abschnitte des Zylinderkörpers in der Verriegelungsstellung der Eingangswelle formschlüssig eingreifen. Der den mittleren Abschnitt des Zylinderkörpers aufnehmende Steg des zweiten Federsitzes erstreckt sich dabei in den Abstand zwischen den beiden Nabenabschnitten der Eingangswelle hinein, wohingegen die beiden überstehenden Abschnitte des Zylinderkörpers auf den Nabenabschnitten abrollen, um in der Verriegelungsstellung der Eingangswelle formschlüssig in die erwähnten Ausnehmungen einzugreifen zu können.

Um die Federraste im Innern des Getriebekastens sichern zu können, kann der erste Federteller gemäß einer weiteren Ausführungsform auf zwei einander gegenüberliegenden Seiten jeweils zumindest einen nasenartigen Vorsprung aufweisen, der sich vorzugsweise in der Ebene des Federtellers erstreckt. Die in Rede stehenden Vorsprünge greifen dabei in entsprechende Öffnungen formschlüssig ein, die in einander gegenüberliegenden Wänden des Getriebekastens ausgebildet sind, wodurch die erste Federraste formschlüssig an den Wänden des Getriebekastens gesichert ist. Es werden somit keine zusätzlichen Befestigungsmittel wie beispielsweise Schrauben, Nieten oder dergleichen erforderlich, um den ersten Federteller in dem Getriebekasten befestigen zu können.

Auch der zweite Federteller kann auf zwei einander gegenüberliegenden Seiten jeweils zumindest einen nasenartigen Vorsprung aufweisen, der sich vorzugsweise senkrecht zur Ebene des Federtellers erstreckt. Die in Rede stehenden Vorsprünge können dabei in entsprechende Schlitze oder Langlochöffnungen eingreifen, die in den einander gegenüberliegenden Wänden des Getriebekastens ausgebildet sind, wodurch der zweite Federteller verschiebbar an den Wänden des Getriebekastens gesichert ist.

Gemäß einem weiteren Aspekt der vorliegenden Erfindung wird ein Hebe-Schiebeelement und insbesondere eine Hebe-Schiebetür oder ein Hebe-Schiebefenster geschaffen, das ein Betätigungsgetriebe entsprechend den voranstehenden Ausführungen aufweist.

Im Folgenden wird die Erfindung anhand eines Ausführungsbeispiels unter Bezugnahme auf die Zeichnungen näher beschrieben, in denen:
- Fig. 1: eine schematische Darstellung eines Hebe-Schiebeelements mit einer Betätigungskraftreduzierungseinrichtung zeigt;
- Fig. 2: eine Schnittdarstellung durch einen Getriebekasten mit einem erfindungsgemäßen Betätigungsgetriebe zum Anheben und Absenken eines Hebe-Schiebeelements einschließlich einer Federraste zeigt;
- Fig. 3: das Detail X der Fig. 2 in vergrößerter Darstellung zeigt;
- Fig. 4: eine Explosionsdarstellung eines erfindungsgemäßen Betätigungsgetriebes zeigt; und
- Fig. 5: das Detail Y der Fig. 4 in vergrößerter Darstellung zeigt.

Die Fig. 1 zeigt eine schematische Ansicht eines erfindungsgemäßen Hebe-Schiebeelements 19, das entlang einer hier nicht dargestellten bodenseitigen Führungsschiene in horizontaler Richtung verschoben werden kann. Hierzu weist das Hebe-Schiebeelement 19 an seiner Unterseite zwei Laufwägen 25 auf, die in einem Aufnahmeabschnitt 21 in Form einer Nut angeordnet sind, die in der Unterseite eines unteren Rahmenteils 22 des Rahmens des Hebe-Schiebeelements 19 ausgebildet ist.

Das Hebe-Schiebeelement 19 weist eine abgesenkte Stellung und eine angehobene Stellung auf, wobei es in der abgesenkten Stellung im Unterschied zu der angehobenen Stellung nicht verschoben werden kann. Um das Hebe-Schiebeelement 19 zwischen der abgesenkten Stellung und der angehobenen Stellung überführen zu können, weist das Hebe-Schiebeelement 19 eine insgesamt mit dem Bezugszeichen "10" bezeichnete Hebeeinrichtung auf, mittels derer das Hebe-Schiebeelement 19 selektiv angehoben und abgesenkt werden kann.

Die in Rede stehende Hebeeinrichtung 10 umfasst dabei einen Betätigungshebel 27 an einem seitlichen Rahmenteil 23 des Hebe-Schiebeelements 19, zwei Hubelemente in Form der beiden Laufwägen 25 zum Anheben und Absenken des Hebe-Schiebeelements 19 sowie ein Übertragungsgetriebe, über das die beiden Hubelemente in Form der beiden Laufwägen 25 antriebswirksam mit dem Betätigungshebel 27 gekoppelt sind. Das Übertragungsgetriebe umfasst dabei insbesondere eine erste Treibstange 26, die mit dem Betätigungshebel 27 über ein Betätigungsgetriebe 100 antriebswirksam gekoppelt ist, eine zweite Treibstange 29, die mit den beiden Laufwägen 25 antriebswirksam gekoppelt ist, sowie eine Umlenkung 32 in Form beispielsweise eines Umlenkgetriebes, über die die beiden Treibstangen 26, 29 ihrerseits im Eckbereich des Rahmens des Hebe-Schiebeelements 19 antriebswirksam miteinander gekoppelt sind. Durch Verschwenken des Betätigungshebels 27 ausgehend aus seiner gestrichelt dargestellten Verriegelungsstellung 27', in der sich das Hebe-Schiebeelement 19 in seiner abgesenkten Stellung befindet, gemäß dem Pfeil 28 in seine Offen- bzw. Entriegelungsstellung 27" kann somit das Hebe-Schiebeelement 19 mittels der beiden Laufwägen 25 angehoben werden, um es entlang der nicht dargestellten Führungsschiene verschieben zu können.

Die erste Treibstange 26 verläuft dabei in einem als Nut ausgebildeten Aufnahmeabschnitt 20, der in dem seitlichen Rahmenteil 23 des Hebe-Schiebeelements ausgebildet ist, wohingegen die zweite Treibstange 29 in dem in der Unterseite des Rahmens des Hebe-Schiebeelements 19 ausgebildeten Aufnahmeabschnitt 21 verläuft, der auch zur Aufnahme der beiden Laufwägen 25 dient. Die beiden Aufnahmeabschnitte 20, 21, innerhalb derer die beiden Treibstangen 26, 29 angeordnet sind, werden dabei von einer ersten bzw. von einer zweiten Stulpschiene 34, 36 verschlossen, entlang derer die jeweiligen Treibstangen 26, 29 verschiebbar geführt sind. wobei die zweite Stulpschiene 36 jedoch nicht unbedingt vonnöten ist, da der untere Aufnahmeabschnitt 21 nicht einsehbar ist.

Wie der Darstellung der Fig. 1 des Weiteren entnommen werden kann, weist die Beschlaganordnung ferner eine in der Fig. 1 nur schematisch dargestellte Gasdruckfeder 40 auf, die einerseits mit der ersten Treibstange 26 und andererseits mit der ersten Stulpschiene 34 gekoppelt ist. Zusätzlich oder alternativ hierzu kann die Beschlaganordnung auch eine zweite Gasdruckfeder 42 umfassen, welche einerseits mit der zweiten Treibstange 29 und andererseits mit der zweiten Stulpschiene 36 gekoppelt ist. Die beiden Gasdruckfedern 40, 42 befinden sich dabei jeweils hinter der jeweiligen Stulpschiene 34, 36 sowie der jeweils zugehörigen Treibstange 26, 29 in dem jeweiligen Aufnahmeabschnitt 20, 21 und sind somit von außen nicht erkennbar.

Da die Gasdruckfeder 40 bzw. die Gasdruckfedern 40, 42 somit einerseits mit der jeweiligen Treibstange 26, 29 und andererseits mit der jeweils zugehörigen Stulpschiene 34, 36 gekoppelt sind, welche fest an dem Hebe-Schiebeelement 19 angebracht sind, wird die jeweilige Gasdruckfeder 40, 42 somit beim Absenken des Hebe-Schiebeelements 19 zunehmend vorgespannt und beim Anheben desselben zunehmend entlastet. So nimmt nämlich die jeweilige Gasdruckfeder 40, 42 aufgrund der Tatsache, dass sie mit der jeweiligen Treibstange 26, 29 gekoppelt ist, zumindest einen Teil der beim Absenken des Hebe-Schiebeelements 19 frei werdenden Lageenergie des Hebe-Schiebeelements 19 auf und speichert diese zwischen, um sie beim nachfolgenden Anheben des Hebe-Schiebeelements 19 an dasselbe wieder abgeben zu können. Die jeweilige Gasdruckfeder 40, 42 wird somit beim Absenken des Hebe-Schiebeelements 19 geladen und bringt folglich eine der Bewegungsrichtung der jeweiligen Treibstange 26, 29 beim Absenken entgegen gerichtete und zunehmend größer werdende Kraft auf die jeweilige Treibstange 26, 29 auf. Somit wird die mittels des Betätigungshebels 27 aufzubringende Haltekraft gegenüber dem Fall ohne Verwendung einer erfindungsgemäßen Beschlaganordnung beim Absenken reduziert, so dass die Gefahr eines nach oben Schnellens des Betätigungshebels 27 in Richtung dessen Verriegelungsstellung reduziert wird.

Wird der Betätigungshebel 27 hingegen ausgehend aus seiner in der Fig. 1 dargestellten Verriegelungsstellung 27' in die Offen- bzw. Entriegelungsstellung 27" gemäß dem Pfeil 28 nach unten verschwenkt, um über die Laufwägen 25 und damit das Hebe-Schiebeelements 19 anheben zu können, so ist die hierfür erforderliche Kraft gegenüber dem Fall ohne Verwendung einer erfindungsgemäßen Beschlaganordnung reduziert, da ein Teil der anzuhebenden Gewichtskraft des Hebe-Schiebeelements 19 nicht über den Betätigungshebel 27 aufgebracht werden muss, sondern als Gegenkraft von den Gasdruckfedern 40, 42 zur Verfügung gestellt wird. So entlädt sich nämlich die während des Absenkens des Hebe-Schiebeelements 19 in den Gasdruckfedern 40, 42 zwischengespeicherte Energie beim Anheben des Hebe-Schiebeelements 19, wobei eine in Bewegungsrichtung der jeweiligen Treibstange 26, 29 wirkende Kraft auf dieselbe aufgebracht wird, wodurch das Anheben erleichtert wird. Das Anheben des Hebe-Schiebeelements 19 wird somit durch die Gasdruckfedern 40, 42 unterstützt, so dass weniger Kraft zum Betätigen des Hebels 27 aufgebracht werden muss. Da jedoch der Betätigungshebel 27 beim Verschwenken ausgehend aus seiner Verriegelungsstellung zunächst einen Leerhub ausführt, bis die Laufwägen 25 auf der Führungsschiene aufstehen, besteht die Gefahr, dass der Betätigungshebel 27 durch die Betätigungskraftreduzierungseinrichtung in Form der Gasdruckfedern 40, 42 in Richtung seiner Entriegelungsstellung gedrängt wird und sich somit leicht schief stellt.

Um solch eine Schiefstellung des Betätigungshebels 27 zu verhindern, ist erfindungsgemäß in dem hier auch Getriebegehäuse 106 bezeichneten Getriebekasten 106 des Betätigungsgetriebes 100 eine Federraste 120 integriert, durch die die Eingangswelle 101 in ihrer Verriegelungsstellung 27' gesichert werden kann.

Die Fig. 2 zeigt ein erfindungsgemäßes Betätigungsgetriebe 100 in einer Stellung, in der sich der Betätigungshebel 27 in einer Stellung befindet, die der Verriegelungsstellung 27' der Eingangswelle 101 entspricht. Der hier nur schematisch dargestellte Betätigungshebel 27 weist dabei einen Vierkantdorn 102 auf, der sich mit einer Vierkantnuss 104 formschlüssig in Eingriff befindet, welche im Inneren des Getriebekastens 106 drehbar gelagert ist und die Eingangswelle 101 des Betätigungsgetriebes 100 bildet.

An der Vierkantnuss 104 sind zwei in axialer Richtung voneinander beabstandete Nabenabschnitte 118 ausgebildet, welche ihrerseits jeweils einen Exzenternocken 108 ausbilden (siehe hierzu insbesondere die Fig. 4 und 5), an dem die Anlenkstelle 112 eines Koppelelements 110 angelenkt ist, das eine antriebswirksame Verbindung zwischen der Eingangswelle 101 des Betätigungsgetriebes 100 in Form der Vierkantnuss 104 und der Treibstange 26 herstellt, die ihrerseits wiederum in der zuvor beschriebenen Art und Weise antriebswirksam mit den Laufwägen 25 des Hebe-Schiebeelements 19 gekoppelt ist. Das Koppelelement 110 ist dabei gelenkig mit der Treibstange 26 verbunden, wozu es derart in die Treibstange 26 bzw. eine entsprechende Öffnung darin eingehakt ist, das sowohl Längs- als auch Querkräfte von der Treibstange 26 auf das Koppelelement 110 übertragen werden können. Das Koppelelement 110 ist somit verliersicher in die Treibstange 26 eingehakt, so dass keine zusätzliche Führung vorgesehen werden muss, durch die verhindert werden kann, dass sich das Koppelelement 110 von der Treibstange 26 lösen kann, wenn es um seine Anlenkstelle 112 verschwenkt wird.

Da das Koppelelement 110 somit einerseits mit der Treibstange 26 und andererseits mit der Eingangswelle 101 bzw. der Vierkantnuss 104 gekoppelt ist, wird aufgrund der exzentrischen Anlenkung des Koppelelements 110 an der Vierkantnuss 104 eine Drehbewegung desselben in eine Längsbewegung der Treibstange 26 umgesetzt, wie dies zum Anheben und Absenken der Laufwägen 25 erforderlich ist.

Da die Gasdruckfedern 40, 42 als Betätigungskraftreduzierungseinrichtung die Treibstange 26 nach oben vorspannen, besteht jedoch die Gefahr, dass der Betätigungshebel 27 ausgehend aus seiner vertikal nach oben ausgerichteten Verriegelungsstellung 27' aufgrund der antriebswirksamen Verbindung der Treibstange 26 über das Koppelelement 110 mit der Eingangswelle 101 in Richtung seiner Entriegelungsstellung verschwenkt wird und sich somit leicht schrägstellt. Um solch einer Schrägstellung des Betätigungshebels 27 entgegenzuwirken, ist erfindungsgemäß in den Getriebekasten 106 des Betätigungsgetriebes 100 eine Federraste 120 integriert, durch die eine derartige Schrägstellung verhindert werden kann.

Wie am besten der Fig. 4 entnommen werden kann, weist der Gehäusekasten 106 zwei miteinander verbundene Gehäuseschalen 122 auf, zwischen deren Seitenwänden 124 sich das erfindungsgemäße Betätigungsgetriebe 100 einschließlich seiner Federraste 120 befindet, wobei das Betätigungsgetriebe 100 von den Gehäusewänden 124 getragen wird.

Wie der Zusammenschau der Fig. 2 bis 5 entnommen werden kann, weist die Federraste 120 einen feststehenden bzw. unbeweglichen ersten Federsitz 126 und einen gegenüber dem ersten Federsitz 126 translatorisch beweglichen zweiten Federsitz 128 auf. Des Weiteren umfasst die Federraste 120 eine Schraubenfeder 114, welche zwischen die beiden Federsitze 126, 128 gespannt ist, wodurch der zweite Federsitz 128 gegen die Eingangswelle 101 und insbesondere die axial voneinander beabstandeten Exzenternocken 108 der Nabenabschnitte 118 vorgespannt wird. Die Feder 114 stützt sich dabei an dem ersten sowie dem zweiten Federteller 130, 132 ab und umgibt die beiden Führungselemente 134, 136, wodurch die Feder 114 verliersicher an der Federraste 120 gesichert ist.

Der erste Federsitz 126 weist einen ersten Federteller 130 auf, von dem sich ein erstes Führungselement 134 in Form eines Zapfens in Richtung des zweiten Federsitzes 128 erstreckt. In entsprechender Weise weist auch der zweite Federsitz 128 einen zweiten Federteller 132 auf, von dem sich ein zweites Führungselement 136 in Form eines Hohlzylinders in Richtung des ersten Federsitzes 126 erstreckt und dabei den Zapfen 134 aufnimmt, wodurch der zweite Federsitz 128 zur Ausführung einer translatorischen Hubbewegung durch das erste Führungselement 134 geführt ist.

Zur Befestigung des ersten Federsitzes 126 an den beiden Gehäusewänden 124 weist der erste Federteller 130 auf einander gegenüberliegenden Seiten jeweils zwei nasenartige Vorsprünge 138 auf, die sich in der Ebene des ersten Federtellers erstrecken (siehe Fig. 5). Die Vorsprünge 138 greifen dabei formschlüssig in entsprechende Öffnungen 140 ein, die in den Gehäusewänden 124 ausgebildet sind (siehe Fig. 4), wodurch die erste Federsitz 126 feststehend an dem Getriebekasten 106 bzw. den beiden Gehäusewänden 124 befestigt ist.

Auch der zweite Federteller 130 weist auf zwei einander gegenüberliegenden Seiten jeweils zwei nasenartige Vorsprünge 142 auf, die sich senkrecht zur Ebene des zweiten Federtellers 132 erstrecken (siehe insbesondere die Fig. 5) und in entsprechende Schlitze 144 bzw. Langlochöffnungen 144 eingreifen, die in den einander gegenüberliegenden Gehäusewänden 124 ausgebildet sind (siehe Fig. 4). Der zweite Federsitz 128 ist somit translatorisch verschiebbar an den Gehäusewänden 124 gesichert und kann folglich aufgrund der Vorspannwirkung der Feder 114 gegen die Exzenternocken 108 der Eingangswelle 101 vorgespannt werden.

Zwar könnte die Eingangswelle 101 in ihrer Verriegelungsstellung 27' durch die Federraste 120 gehalten werden, indem die beiden Exzenternocken 108 mit einer ebenen Anlagefläche ausgebildet werden, und auch der zweite Federteller 132 in entsprechender Weise mit einer ebenen Anlagefläche ausgebildet wird, die in der Verriegelungsstellung der Eingangswelle 101 mit den ebenen Anlageflächen der Exzenternocken 108 in Anlage gelangt.

Bei der hier dargestellten Ausführungsform ist es hingegen vorgesehen, dass die Federraste 120 ein definiertes Eingriffselement 146 in Form einer Nadelrolle 146 aufweist, das in der Verriegelungsstellung 27' der Eingangswelle 101 formschlüssig in halbkreisförmige Ausnehmungen 154 eingreift, die an den Exzenternocken 108 der in axialer Richtung voneinander beabstandeten Nabenabschnitte 118 ausgebildet sind.

Die Nadelrolle 176 ist dabei drehbar an dem zweiten Federteller 132 gelagert, wozu der zweite Federteller 132 auf seiner dem zweiten Führungselement 136 gegenüberliegenden Seite einen senkrecht zur Fläche des zweiten Federtellers 132 sich erstreckenden Steg 150 aufweist, der zur drehbaren Aufnahme der Nadelrolle 146 eine Ausnehmung 148 ausbildet, siehe hierzu Fig. 3. Der Steg 150 ist dabei parallel zu den beiden Gehäusewänden 124 sowie parallel zu den beiden Nabenabschnitten 118 der Eingangswelle 101 ausgebildet, so das der Steg 150 zwischen den beiden Nabenabschnitten 118 zu liegen kommt.

Wie der Fig. 5 ansatzweise entnommen werden kann, steht die Nadelrolle 146 in axialer Richtung beiderseits über den Steg 150 über, so dass die über den Steg 150 überstehenden Abschnitte der Nadelrolle 146 in die Ausnehmungen 154 eingreifen können, die an der Unterseite der Exzenternocken 108 ausgebildet sind, wodurch die Eingangswelle 101 in ihrer Verriegelungsstellung 27' in der gewünschten Weise durch die Federraste 120 gesichert ist.

### Bezugszeichenliste

- 10: Hebeeinrichtung
- 19: Hebe-Schiebeelement
- 20: Aufnahmeabschnitt
- 21: Aufnahmeabschnitt
- 22: unteres Rahmenteil
- 23: seitliches Rahmenteil
- 25: Laufwagen
- 26: erste Treibstange
- 27: Betätigungshebel
- 27': Verriegelungsstellung
- 27": Offenstellung
- 28: Pfeil
- 29: zweite Treibstange
- 32: Umlenkung
- 34: erste Stulpschiene
- 36: zweite Stulpschiene
- 40: erste Gasdruckfeder
- 42: zweite Gasdruckfeder
- 100: Betätigungsgetriebe
- 101: Eingangswelle
- 102: Vierkantdorn
- 104: Vierkantnuss
- 106: Getriebekasten bzw. Getriebegehäuse
- 108: Exzenternocken
- 110: Koppelelement
- 112: Anlenkstelle
- 114: Feder
- 118: Nabenabschnitt
- 120: Federraste
- 122: Gehäuseschale
- 124: Gehäusewand
- 126: erster Federsitz
- 128: zweiter Federsitz
- 130: erster Federteller
- 132: zweiter Federteller
- 134: erstes Führungselement/Zapfen
- 136: zweites Führungselement/Hohlzylinder
- 138: Vorsprünge
- 140: Öffnungen
- 142: Vorsprünge
- 144: Langlochöffnungen/Schlitze
- 146: Eingriffselement/Nadelrolle
- 148: Ausnehmungen in 150
- 150: Steg
- 154: Ausnehmung an 108

## Patentansprüche

1. Betätigungsgetriebe (100) zum Anheben und Absenken eines Hebe-Schiebeelements (19) wie beispielweise einer Hebe-Schiebetür oder eines Hebe-Schiebefensters, das entlang einer Führungsschiene verschiebbar ist und von einer abgesenkten Stellung, in der das Hebe-Schiebeelement (19) unverschiebbar ist, in eine angehobene Stellung überführbar ist, in der das Hebe-Schiebelement (19) verschiebbar ist;
wobei das Betätigungsgetriebe (100) eine Eingangswelle (101) umfasst, die in einem Getriebegehäuse (106) drehbar gelagert ist und mittels eines Betätigungshebels (27) um eine Achse zwischen einer der abgesenkten Stellung des Hebe-Schiebeelements (19) entsprechenden Verriegelungsstellung (27') und einer der angehobenen Stellung des Hebe-Schiebeelements (19) entsprechenden Entriegelungsstellung drehbar ist, wobei die Eingangswelle (101) antriebswirksam über eine Treibstange (26) mit einem Hubelement (25) zum Anheben und Absenken des Hebe-Schiebeelements gekoppelt ist;
wobei das Betätigungsgetriebe (100) ferner eine in dem Getriebegehäuse (106) angeordnete Federraste (120) umfasst, durch die die Eingangswelle (101) in ihrer Verriegelungsstellung (27') gesichert ist;
**dadurch gekennzeichnet, dass**
die Federraste (120) einen feststehenden ersten Federsitz (126) und einen gegenüber dem ersten Federsitz (126) translatorisch beweglichen zweiten Federsitz (128) umfasst, wobei eine Feder (114) der Federraste (120) zwischen die beiden Federsitzen (128, 130) gespannt ist, durch die der zweite Federsitz (128) gegen die Eingangswelle (101) vorgespannt ist; und dass die Federraste (120) ein Eingriffselement (146) aufweist, das in der Verriegelungsstellung (27') der Eingangswelle (101) formschlüssig in eine Ausnehmung (154) der Eingangswelle (101) eingreift, wobei sich das Eingriffselement (146) an dem beweglichen zweiten Federsitz (128) befindet.

2. Betätigungsgetriebe nach Anspruch 1,
wobei der erste Federsitz (128) einen ersten Federteller (132) sowie ein sich von dem ersten Federteller (132) erstreckendes erstes Führungselement (134) und der zweite Federsitz (128) einen zweiten Federteller (132) sowie ein sich von dem zweiten Federteller (132) erstreckendes zweites Führungselement (136) umfasst, das durch das erste Führungselement (134) translatorisch geführt ist.

3. Betätigungsgetriebe nach Anspruch 2,
wobei das erste Führungselement (134) ein sich von dem ersten Federteller (130) erstreckender Zapfen ist und das zweite Führungselement (136) ein sich von dem zweiten Federteller (132) erstreckender Zylinder ist, der den Zapfen aufnimmt; oder
wobei das zweite Führungselement (136) ein sich von dem zweiten Federteller (132) erstreckender Zapfen ist und das erste Führungselement (134) ein sich von dem ersten Federteller (130) erstreckender Zylinder ist, der den Zapfen aufnimmt.

4. Betätigungsgetriebe nach Anspruch 2 oder 3,
wobei sich die Feder (114) an dem ersten und dem zweiten Federteller (130, 132) abstützt und die beiden Führungselemente (134, 136) umgibt.

5. Betätigungsgetriebe nach zumindest einem der Ansprüche 2 bis 4,
wobei das Eingriffselement (146) als ein Zylinderkörper, insbesondere als eine Nadelrolle, ausgebildet ist, der drehbar an dem zweiten Federteller (132) gelagert ist, wobei es insbesondere vorgesehen ist, dass der zweite Federteller (132) auf seiner dem zweiten Führungselement (136) gegenüberliegenden Seite einen Steg (150) mit einer Ausnehmung (148) zur drehbaren Aufnahme der Nadelrolle ausbildet.

6. Betätigungsgetriebe nach zumindest einem der Ansprüche 2 bis 5,
wobei das Eingriffselement (146) beiderseits über den Steg (150) übersteht und die Eingangswelle (101) zwei axial voneinander beabstandete Nabenabschnitte (118) mit jeweils einer Ausnehmung (154) aufweist, in die die über den Steg (150) überstehenden Abschnitte des Eingriffselements (146) in der Verriegelungsstellung (27') der Eingangswelle (101) formschlüssig eingreifen.

7. Betätigungsgetriebe nach zumindest einem der Ansprüche 23 bis 6,
wobei der erste Federteller (130) auf zwei einander gegenüberliegenden Seiten jeweils zumindest einen Vorsprung (138) aufweist, wobei die Vorsprünge (138) zur Befestigung des ersten Federtellers (130) an dem Getriebegehäuse (106) in entsprechende Öffnungen (140) eingreifen, die in einander gegenüberliegenden Wänden (124) des Getriebegehäuses (106) ausgebildet sind.

8. Betätigungsgetriebe nach zumindest einem der Ansprüche 2 bis 7,
wobei der zweite Federteller (132) auf zwei einander gegenüberliegenden Seiten jeweils zumindest einen Vorsprung (142) aufweist, wobei die Vorsprünge (142) zur gleitenden Befestigung des zweiten Federtellers (132) an dem Getriebegehäuse (106) in entsprechende Schlitze (144) eingreifen, die in einander gegenüberliegenden Wänden (124) des Getriebegehäuses (106) ausgebildet sind.

9. Betätigungsgetriebe nach zumindest einem der vorstehenden Ansprüche, wobei das Betätigungsgetriebe (100) ferner ein Koppelement (110) zur antriebswirksamen Kopplung der Eingangswelle (101) mit der mit dem Hubelement (25) antriebswirksam gekoppelten Treibstange (26) umfasst, das an einer Anlenkstelle (112) exzentrisch mit der Eingangswelle (101) gelenkig verbunden ist.

10. Hebe-Schiebelement (19), insbesondere Hebe-Schiebetür oder Hebe-Schiebefenster, mit einem Betätigungsgetriebe (100) nach zumindest einem der vorstehenden Ansprüche.

## Claims

1. An actuation gear (100) for raising and lowering a lift and slide element (19), such as a lift and slide door or a lift and slide window, which is displaceable along a guide rail and which can be transferred from a lowered position, in which the lift and slide element (19) is non-displaceable, into a raised position in which the lift and slide element (19) is displaceable,
wherein the actuation gear (100) comprises an input shaft (101) which is rotatably supported in a gear housing (106) and which is rotatable by means of an actuation lever (27) about an axis between a locked position (27') corresponding to the lowered position of the lift and slide element (19) and an unlocked position corresponding to the raised position of the lift and slide element (19), wherein the input shaft (101) is drive-effectively coupled via a connecting rod (26) to a lifting element (25) for raising and lowering the lift and slide element;
wherein the actuation gear (100) further comprises a spring catch (120) which is arranged in the gear housing (106) and by which the input shaft (101) is secured in its locked position (27'),
**characterized in that**
the spring catch (120) comprises a fixed-position first spring seat (126) and a second spring seat (128) which is movable in a translatory manner with respect to the first spring seat (126), with a spring (114) of the spring catch (120) being tensioned between the two spring seats (128, 130), by which spring (114) the second spring seat (128) is preloaded against the input shaft (101); and **in that**
the spring catch (120) has an engagement element (146) which engages in a form-fitting manner into a recess (154) of the input shaft (101) in the locked position (27') of the input shaft (101), with the engagement element (146) being located at the movable second spring seat (128).

2. An actuation gear (100) in accordance with claim 1,
wherein the first spring seat (128) comprises a first spring plate (132) and a first guide element (134) extending from the first spring plate (132) and the second spring seat (128) comprises a second spring plate (132) and a second guide element (136) which extends from the second spring plate (132) and which is guided in a translatory manner by the first guide element (134).

3. An actuation gear (100) in accordance with claim 2,
wherein the first guide element (134) is a pin extending from the first spring plate (130) and the second guide element (136) is a cylinder which extends from the second spring plate (132) and which receives the pin; or wherein the second guide element (136) is a pin extending from the second spring plate (132) and the first guide element (134) is a cylinder which extends from the first spring plate (130) and which receives the pin.

4. An actuation gear (100) in accordance with claim 2 or claim 3,
wherein the spring (114) is supported at the first and the second spring plate (130, 132) and surrounds the two guide elements (134, 136).

5. An actuation gear in accordance with at least one of the claims 2 to 4,
wherein the engagement element (146) is configured as a cylinder body, in particular as a needle roller, which is rotatably supported at the second spring plate (132), with provision in particular being made that the second spring plate (132) forms, at its side disposed opposite the second guide element (136), a web (150) having a recess (148) for rotatably receiving the needle roller.

6. An actuation gear in accordance with at least one of the claims 2 to 5, wherein the engagement element (146) projects over the web (150) at both sides and the input shaft (101) has two hub sections (118) which are axially spaced apart from one another and which each have a recess (154) into which the sections of the engagement element (146) projecting over the web (150) engage in a form-fitting manner in the locked position (27') of the input shaft (101).

7. An actuation gear in accordance with at least one of the claims 3 to 6,
wherein the first spring plate (130) in each case has at least one projection (138) at two mutually oppositely disposed sides, wherein the projections (138) engage into corresponding openings (140), which are formed at mutually oppositely disposed walls (124) of the gear housing (106), in order to fasten the first spring plate (130) to the gear housing (106).

8. An actuation gear in accordance with at least one of the claims 2 to 7,
wherein the second spring plate (132) in each case has at least one projection (142) at two mutually oppositely disposed sides, wherein the projections (142) engage into corresponding slots (144), which are formed in mutually oppositely disposed walls (124) of the gear housing (106), in order to slidingly fasten the second spring plate (132) to the gear housing (106).

9. An actuation gear in accordance with at least one of the preceding claims, wherein the actuation gear (100) further comprises a coupling element (110) for the drive-effective coupling of the input shaft (101) to the connecting rod (26) drive-effectively coupled to the lifting element (25), said coupling element (110) being eccentrically connected in an articulated manner to the input shaft (101) at an articulation point (112).

10. A lift and slide element (19), in particular a lift and slide door or a lift and slide window, comprising an actuation gear (100) in accordance with at least one of the preceding claims.

## Revendications

1. Mécanisme d'actionnement (100) pour soulever et abaisser un élément soulevant-coulissant (19), tel qu'une porte soulevante-coulissante ou une fenêtre soulevante-coulissante, qui peut coulisser le long d'un rail de guidage et qui peut être transféré d'une position abaissée, dans laquelle l'élément soulevant-coulissant (19) ne peut pas coulisser, à une position soulevée, dans laquelle l'élément soulevant-coulissant (19) peut coulisser ; dans lequel
le mécanisme d'actionnement (100) comprend un arbre d'entrée (101) qui est logé de manière rotative dans un carter de mécanisme (106) et qui peut être tourné autour d'un axe au moyen d'un levier d'actionnement (27) entre une position de verrouillage (27') correspondant à la position abaissée de l'élément soulevant-coulissant (19) et une position de déverrouillage correspondant à la position soulevée de l'élément soulevant-coulissant (19), l'arbre d'entrée (101) étant couplé en entraînement, par l'intermédiaire d'une tringle de commande (26), à un élément de levage (25) pour soulever et abaisser l'élément soulevant-coulissant ;
le mécanisme d'actionnement (100) comprend en outre un cran à ressort (120) disposé dans le carter de mécanisme (106), par lequel l'arbre d'entrée (101) est bloqué dans sa position de verrouillage (27') ; **caractérisé en ce que**
le cran à ressort (120) comprend un premier siège de ressort (126) fixe et un deuxième siège de ressort (128) mobile en translation par rapport au premier siège de ressort (126), un ressort (114) du cran à ressort (120) étant tendu entre les deux sièges de ressort (128, 130), grâce auquel le deuxième siège de ressort (128) est précontraint contre l'arbre d'entrée (101); et **en ce que**
le cran à ressort (120) présente un élément d'engagement (146) qui, dans la position de verrouillage (27') de l'arbre d'entrée (101), s'engage par coopération de forme dans un évidement (154) de l'arbre d'entrée (101), l'élément d'engagement (146) étant situé sur le deuxième siège de ressort (128) mobile.

2. Mécanisme d'actionnement selon la revendication 1,
dans lequel le premier siège de ressort (128) comprend une première coupelle de ressort (132) ainsi qu'un premier élément de guidage (134) s'étendant depuis la première coupelle de ressort (132), et le deuxième siège de ressort (128) comprend une deuxième coupelle de ressort (132) ainsi qu'un deuxième élément de guidage (136) s'étendant depuis la deuxième coupelle de ressort (132), lequel est guidé en translation par le premier élément de guidage (134).

3. Mécanisme d'actionnement selon la revendication 2,
dans lequel le premier élément de guidage (134) est un tourillon s'étendant depuis la première coupelle de ressort (130), et le deuxième élément de guidage (136) est un cylindre s'étendant depuis la deuxième coupelle de ressort (132) et recevant le tourillon ; ou
le deuxième élément de guidage (136) est un tourillon s'étendant depuis la deuxième coupelle de ressort (132), et le premier élément de guidage (134) est un cylindre s'étendant depuis la première coupelle de ressort (130) et recevant le tourillon.

4. Mécanisme d'actionnement selon la revendication 2 ou 3,
dans lequel le ressort (114) s'appuie sur la première et la deuxième coupelle de ressort (130, 132) et entoure les deux éléments de guidage (134, 136).

5. Mécanisme d'actionnement selon l'une au moins des revendications 2 à 4, dans lequel l'élément d'engagement (146) est réalisé sous la forme d'un corps cylindrique, en particulier d'un rouleau à aiguilles, qui est monté rotatif sur la deuxième coupelle de ressort (132), il est en particulier prévu que la deuxième coupelle de ressort (132) forme, sur sa face opposée au deuxième élément de guidage (136), une barrette (150) pourvue d'un évidement (148) destiné à recevoir le rouleau à aiguilles de manière rotative.

6. Mécanisme d'actionnement selon l'une au moins des revendications 2 à 5, dans lequel l'élément d'engagement (146) dépasse de part et d'autre de la barrette (150), et l'arbre d'entrée (101) présente deux portions de moyeu (118) espacées axialement l'une de l'autre et présentant chacune un évidement (154) dans lequel les portions de l'élément d'engagement (146) dépassant de la barrette (150) s'engagent par coopération de forme, dans la position de verrouillage (27') de l'arbre d'entrée (101).

7. Mécanisme d'actionnement selon l'une au moins des revendications 2 à 6, dans lequel la première coupelle de ressort (130) présente au moins une saillie respective (138) sur les deux faces opposées l'une à l'autre, et, pour la fixation de la première coupelle de ressort (130) au carter de mécanisme (106), les saillies (138) s'engagent dans des ouvertures correspondantes (140) qui sont ménagées dans des parois (124) du carter de mécanisme (106) opposées l'une à l'autre.

8. Mécanisme d'actionnement selon l'une au moins des revendications 2 à 7, dans lequel la deuxième coupelle de ressort (132) présente au moins une saillie respective (142) sur les deux faces opposées l'une à l'autre, et, pour la fixation coulissante de la deuxième coupelle de ressort (132) au carter de mécanisme (106), saillies (142) s'engagent dans des fentes correspondantes (144) qui sont ménagées dans des parois (124) du carter de mécanisme (106) opposées l'une à l'autre.

9. Mécanisme d'actionnement selon l'une au moins des revendications précédentes,
dans lequel le mécanisme d'actionnement (100) comprend en outre un élément de couplage (110) pour coupler en entraînement l'arbre d'entrée (101) à la tringle de commande (26) couplée en entraînement à l'élément de levage (25), lequel est relié de manière articulée et excentrée à l'arbre d'entrée (101) en un point d'articulation (112).

10. Elément soulevant-coulissant (19), en particulier porte soulevante-coulissante ou fenêtre soulevante-coulissante, comprenant un mécanisme d'actionnement (100) selon l'une au moins des revendications précédentes.
